# FASCICULE DE BREVET EUROPEEN

(11) **EP 0 108 683 B1**
(45) Date de publication et mention de la délivrance du brevet: **25.02.1987**
(21) Numéro de dépôt: 83402103.2
(22) Date de dépôt: 27.10.1983
(51) Int. Cl.: B41J 3/04, B41F 17/20

(54) **Marquage de produits par jet d'encre**
Bedrucken von Gegenständen mittels Tintenstrahl
Ink jet printing of articles

(30) Priorité: 02.11.1982 FR 8218314
(43) Date de publication de la demande: 16.05.1984
(73) Titulaire: LA CELLULOSE DU PIN, F-33100 Bordeaux (FR)
(72) Inventeur: Faurie, André, F-33120 Arcachon (FR); Pedonne, Jean-Marie, F-33400 Talence (FR)
(74) Mandataire: Muller, René

## Description

La présente invention concerne le marquage de produits au défilé, par jets d'encre. Plus particulièrement, l'invention concerne un procédé et un dispositif pour le marquage au défilé par jets d'encre d'une surface non parallèle au plan de défilement des produits, notamment d'une surface cylindrique telle que le roule des bobines de papier.

Le marquage par jets d'encre consiste à projeter de l'encre selon des séquences données à partir de plusieurs buses alignées pour former des points d'encre qui définissent des caractères d'impression.

Le marquage des bobines de papier par jets d'encre est connu. Il s'effectue sur la tranche des bobines, en ligne droite, en faisant défiler la bobine devant le dispositif de marquage, ou encore en déplaçant celui-ci devant elle, le plan de défilement étant toujours parallèle à la surface à marquer. Le marquage peut aussi s'effectuer sur la partie cylindrique ou roule de la bobine. Il s'effectue alors toujours à un poste où la bobine, immobile en translation, peut être animée d'un mouvement de rotation sur elle-même (FR-A-2 398 611). Il exige alors des moyens importants pour faire tourner la bobine sur elle-même, et aussi une durée d'immobilisation en translation de la bobine au moins égale à la durée du marquage.

L'invention propose un procédé et un dispositif pour le marquage au défilé de produits par jets d'encre sur au moins une surface desdits produits, surface disposée non parallèlement au plan de défilement de ceux-ci, procédé et dispositif particulièrement simples, faciles à mettre en oeuvre et qui ne demandent aucune immobilisation des produits à marquer. L'invention s'applique au marquage de nombreux produits de formes différentes, présentant des surfaces à marquer planes ou curvilignes, par exemple des produits de formes triangulaire, curviligne, cylindrique, etc...

Conformément à l'invention, on déplace de façon rectiligne le produit à marquer, en face d'au moins une tête de marquage, la ou les surfaces à marquer étant disposées non parallèlement au plan de défilement du produit, et on marque la ou les surfaces au défilé, en maintenant élastiquement la ou les têtes de marquage perpendiculairement à la ou les surfaces à marquer, à une distance constante de celles-ci, durant toute l'opération de marquage.

Bien que l'invention s'applique au marquage de produits divers, par soucis de simplification, la description suivante se référera essentiellement au marquage du roule des bobines de papier.

Selon l'invention, la bobine peut être disposée sur le convoyeur rectiligne, couchée sur le roule, son axe étant perpendiculaire au plan du convoyeur. Dans ce cas la tête de marquage est disposée au dessus du convoyeur et le marquage au défilé est effectué par le dessus du roule. Mais généralement, la bobine est disposée debout sur la tranche, la ou les têtes de marquage étant alors disposées sur le côté du convoyeur et le marquage au défilé étant effectué par le côté. On peut ainsi, avantageusement, marquer successivement ou simultanément deux côtés opposés du roule (ou deux faces latérales d'un produit de forme triangulaire par exemple).

De préférence, on marque ainsi une partie du roule qui s'étend de part et d'autre du plan axial de basculement c'est-à-dire du plan axial perpendiculaire au déplacement de la bobine lorsque celle-ci est disposée sur la tranche. De préférence, l'inscription est sensiblement symétrique par rapport à ce plan axial de basculement.

L'invention concerne encore un dispositif pour le marquage au défilé de produits, marquage par jets d'encre sur au moins une surface desdits produits, disposée non parallèlement au plan de défilement de ceux-ci. Le dispositif, selon l'invention, comprend un convoyeur rectiligne pour les produits à marquer, au moins une tête de marquage disposée au dessus du convoyeur ou sur le côté, cette tête étant articulée autour d'un axe parallèle au plan de défilement des produits, au bout d'un système à débattement et rappel élastiques, agissant essentiellement perpendiculairement à l'axe du convoyeur tel un ressort ou un vérin, qui assure le maintien de la tête en position de marquage durant toute l'opération, un système de guidage déterminant l'orientation correcte à tout instant de la tête de marquage.

Dans une réalisation du dispositif, le système de guidage est un palpeur qui entoure la tête de marquage et qui comprend des tiges terminées par des billes de roulement servant de points de touche sur la surface à marquer, notamment le roule de la bobine pour suivre celui-ci sans pour autant frotter et éventuellement détériorer la bobine.

Dans une réalisation du dispositif, lorsque la bobine est disposée sur la tranche, deux têtes de marquage peuvent être associées, chacune d'elles opérant simultanément ou séparément sur des côtés opposés du roule par rapport au plan axial de la bobine, parallèle au déplacement de celle-ci.

De préférence, le dispositif comprend un système donnant à la tête de marquage une orientation vers l'amont, c'est-à-dire vers le centre de la bobine, à l'approche de cette dernière. C'est par exemple un système pneumatique à course réglable.

D'autres avantages et caractéristiques de l'invention apparaîtront dans la description suivante d'exemples de réalisation du dispositif.
Les figures 1 et 2 représentent schématiquement le principe de marquage selon l'invention.
La figure 3 représente en vue de plan une réalisation du dispositif de marquage.

Sur la figure 1, une bobine de papier debout sur la tranche (ou couché sur le roule) est entrainée par un convoyeur rectiligne non représenté dans un mouvement d'avance selon la flèche F. La tête de marquage 2 est représentée dans trois positions successives de marquage.

La position A correspond au début du marquage. La tête de marquage, articulée autour d'un axe 3 parallèle à celui de la bobine, c'est-à-dire parallèle au plan de défilement de celle-ci (le plan de défilement passant par l'axe de la bobine), est orientée vers le centre de celle-ci, vers l'amont, par un palpeur à billes 4 qui épouse la courbure de la bobine, et qui est solidaire de la tête. L'axe 3 est monté au bout d'un système à débattement et rappel élastiques 5 agissant perpendiculairement à l'axe du convoyeur. Ce système maintient le palpeur appliqué contre le roule 6 de la bobine et donc la tête à proximité de celui-ci, grâce à la composante radiale R de la force qu'il exerce sur l'axe 3. Ainsi, les buses 7 par lesquelles l'encre pour l'impression est projetée sont disposées à une distance convenable et constante de la bobine. Au cours du déplacement de la bobine, celle-ci écarte le palpeur et la tête de marquage de l'axe du convoyeur et le système à débattement et rappel élastiques se rétracte perpendiculairement selon la flèche Fₗ.

La position B correspond généralement à la position médiane pour le marquage. Dans cette position, la tête est située dans le plan de basculement b. Le système élastique est rétracté au maximum.

La position C correspond à la fin du marquage. La tête est toujours orientée vers le centre de la bobine par le palpeur, mais vers l'aval cette fois. Le système élastique est dans sa course de sortie selon F_{z}.

La figure 2 représente une variante de mise en oeuvre de l'invention, mais qui applique le même principe de marquage. Dans cette variante, l'axe 8 autour duquel est articulée la tête de marquage 9, est monté au bout d'un bras oscillant 10, selon les flèches F₃ et F₄ autour d'un axe 11 parallèle à celui de la bobine. Le bras oscillant 10 est disposé sensiblement selon une parallèle à l'axe du convoyeur lorsque la bobine est disposée sur la tranche. Cette variante fait appel aux mêmes moyens d'orientation de la tête, c'est-à-dire un palpeur à billes 2 maintenu appliqué contre le roule de la bobine.

La figure 3 représente en position de marquage une réalisation du dispositif selon l'invention pour la mise en oeuvre du marquage au défilé, la bobine de papier 1 étant disposée debout sur la tranche, sur un convoyeur rectiligne. La tête de marquage 20 est montée dans une structure 21 portée par un étrier 22 pivotant autour d'un axe vertical 23 porté par une bride 24. La tête de marquage est disposée dans un plan perpendiculaire à l'axe de la bobine.

La structure 21 comprend une plaque métallique 25 sur laquelle sont fixées quatre tiges 26 disposées autour de la tête de marquage à ses quatre coins. Chacune de ces tiges porte à son bout une bille de manutention 27 dont la position est réglable à l'aide d'un système vis-écrou 28. La position des billes est réglée de sorte que le contact de ces billes avec le roule 6 de la bobine correspond à une distance déterminée des buses de marquage 29 avec ce roule.

La bride 24 est montée sur une plaque 30 porteuse d'un second étrier 31 traversé par un axe horizontal 32 sur lequel est articulée la tige 33 d'un ressort pneumatique 34 dont le corps est monté dans une tige creuse 35 et sur un axe 36 traversant cette tige. La liaison de la tige 33 avec la plaque 30 peut se faire par une simple attache. La tige 35 est réglable selon la double flèche Y transversalement par rapport au déplacément de la bobine, en étant monté coulissante dans deux paliers horizontaux 37 portés par une plaque 38 montée en bout d'une autre tige solidaire d'un bâti non représenté.

D'autres combinaisons utilisant au moins trois tiges sont bien entendu envisageables pour constituer un palpeur qui outre la fonction d'orientation de la tête peut remplir également une fonction de protection des buses.

La tige coulissante 35 porte à son extrémité 40 deux paliers horizontaux 41 disposés transversalement par rapport au déplacement de la bobine, dans lesquels coulissent deux tiges-guide 42 dont les extrémités 43 sont fixées sur la plaque 30. L'avance des tiges guides est limitée par deux butées 44. Les deux tiges-guide 42 encadrent la tige 33 du ressort pneumatique 34. La longueur de ces tiges et la course de la tige du ressort pneumatique se déterminent aisément en fonction de la longueur désirée pour le marquage et du diamètre des bobines.

La plaque 30 porte encore un capot 45 entourant le corps d'un ressort pneumatique 46 monté sur un axe 47 traversant ledit capot 45. La tige 48 de ce ressort est fixée à un autre axe 49 porté par un palier 50, monté sur la partie aval de la plaque 25 de la structure 21, de sorte que la tête de marquage est orientée vers la bobine au moment de son approche. A l'extrémité aval 51 de la plaque 25, une cinquième tige réglable 52 porte une bille de manutention 53 réglable à l'aide d'un système vis-écrou 54, cette bille étant appliquée sur le roule de la bobine par l'action du ressort pneumatique 46. Les quatre tiges 26 et la tige 52, équipées de billes constituent un dispositif de guidage à palpeur qui donne l'orientation correcte à tout instant à la tête de marquage.

Le dispositif fonctionne de la manière suivante:

On détermine la position de la tête de marquage par rapport au convoyeur et aux bobines à marquer par réglage de la tige 35 qui est ensuite bloquée, par exemple à l'aide de vis. Sous l'action des deux ressorts pneumatiques qui sont en fin de course, la tête de marquage est orientée selon un angle d'attaque déterminé pour l'approche rectiligne de la bobine qui est disposée debout sur la tranche sur le convoyeur. La longueur des tiges 26 et 52 sont également réglées. La bobine arrivant au poste de marquage, la bille 53 vient en premier au contact du roule 6, la tête de marquage pivote autour de l'axe 23 jusqu'à ce que les billes 27 arrivent au contact du roule. La tête est alors correctement orientée, selon un rayon de la bobine.

L'opération de marquage proprement dite commence. Le marquage par jets d'encre est programmé de façon connue à l'aide d'un microprocesseur. Les différentes buses sont alimentées en encre, par des tuyaux d'alimentation non représentés, de façon séquencée. Le marquage s'effectue sur le roule de la bobine au défilé, lors du passage de celle-ci devant la tête de marquage qui épouse à tout moment la courbure de la bobine grâce aux billes de manutention appliquées contre le roule par les ressorts pneumatiques. Au fur et à mesure de l'avance de la bobine, sous la poussée de celle-ci, la tête de marquage s'éloigne de plus en plus de l'axe du convoyeur. Les tiges de guidage 42 coulissent à l'intérieur des deux paliers 41 et les tiges des deux ressorts pneumatiques se rétractent. Lorsque les buses 29 de la tête de marquage franchissent le plan de basculement b, la tête de marquage en changeant d'inclinaison, poursuit son tracé le long du roule de la bobine sous l'action des ressorts pneumatiques et du palpeur.

Après la fin du marquage, la bobine s'échappe du dispositif de marquage et la tête reprend son inclinaison d'origine, c'est-à-dire une orientation vers l'amont et elle est alors prête pour le marquage de la bobine suivante.

## Revendications

1. Procédé de marquage par jets d'encre de produits au défilé, caractérisé en ce qu'on déplace de façon rectiligne les produits à marquer en face d'au moins une tête de marquage, la ou les surfaces à marquer étant non parallèles au plan de défilement des produits et on marque la ou les surfaces au défilé en maintenant élastiquement la ou les têtes de marquage perpendiculairement à la ou les surfaces à marquer, à une distance constante de celles-ci.

2. Procédé selon la revendication 1, caractérisé en ce qu'on déplace les produits à marquer en position debout sur la tranche.

3. Procédé selon la revendication 2, caractérisé en ce qu'on marque les produits sur deux côtés opposés.

4. Procédé selon une des revendications 1 à 3, caractérisé en ce qu'il s'applique à des produits cylindriques notamment au marquage du roule des bobines de papier.

5. Procédé selon la revendication 4, caractérisé en ce qu'on marque le produit cylindrique de sorte que l'inscription s'étende de part et d'autre du plan axial de basculement.

6. Dispositif de marquage par lets d'encre de produits au défilé, la ou les surfaces à marquer étant non parallèles au plan de défilement des produits, caractérisé en ce qu'il comprend un convoyeur rectiligne pour les produits à marquer, au moins une tête de marquage (20) disposée au dessus du convoyeur ou sur le côté, cette tête étant articulée autour d'un axe (23) parallèle au plan de défilement des produits à marquer, au bout d'un système à débattement et rappel élastique (34), agissant essentiellement perpendiculairement à l'axe du convoyeur, qui assure le maintien de la tête en position de marquage durant toute l'opération, un système de guidage (26, 27, 52, 53) déterminant l'orientation correcte à tout instant de la tête de marquage.

7. Dispositif selon la revendication 6, caractérisé en ce que le système à débattement et rappel élastique qui est notamment un ressort pneumatique (34) est orientée perpendiculairement à l'axe du convoyeur.

8. Dispositif selon une des revendications 6 ou 7, caractérisé en ce que le système de guidage est un palpeur.

9. Dispositif selon la revendication 8, caractérisé en ce que le palpeur comprend des tiges (26, 52) dont les extrémités portent des billes (27, 53), ces tiges entourant la tête de marquage 20.

10. Dispositif selon une des revendications 6 à 9, caractérisé en ce qu'il comprend un système (46) orientant la tête de marquage selon un angle d'attaque déterminé à l'approche du produit à marquer.

11. Dispositif selon la revendication 10, caractérisé en ce que le système orientant la tête de marquage à l'approche du produit à marquer est un ressort pneumatique (46) agissant en aval de l'axe d'articulation (23).

## Patentansprüche

1. Verfahren zur Markierung von vorbeilaufenden Produkten durch Farbstrahlen,
dadurch gekennzeichnet
daß die zu markierenden Produkte geradlinig vor mindestens einem Markierungskopf vorbeigeführt werden, wobei die zu markierende(n) Fläche(n) nicht parallel zur Bewegungsebene der Produkte ist, und daß die Fläche(n) beim Vorbeilauf markiert werden, in dem der oder die Markierungsköpfe elastisch in der Senkrechten zu der oder den zu markierenden Flächen auf einen konstanten Abstand hierzu gehalten werden.

2. Verfahren nach Anspruch 1,
dadurch gekennzeichnet,
daß die zu markierenden Produkte hochkantstehend auf ihrer Schnittfläche vorbeibewegt werden.

3. Verfahren nach Anspruch 2,
dadurch gekennzeichnet,
daß die Produkte auf zwei gegenüberliegenden Seiten markiert werden.

4. Verfahren nach einem der Ansprüche 1 bis 3, dadurch gekennzeichnet,
daß das Verfahren auf zylindrische Produkte, insbesondere zur Markierung von Papierrollen angewendet wird.

5. Verfahren nach Anspruch 4,
dadurch gekennzeichnet,
daß das zylindrische Produkt derart markiert wird, daß die Beschriftung sich beiderseits der axialen Kippebene erstreckt.

6. Vorrichtung zum Markieren von Gegenständen beim Vorbeilauf mittels Farbstrahlen, wobei die zu markierende(n) Fläche(n) nicht zur Bewegungsebene der Produkte parallel sind,
dadurch gekennzeichnet
daß die Vorrichtung einen Förderer zum geradlinigen Transport der zu markierenden Produkte aufweist, mindestens ein oberhalb des Förderers oder an dessen Seite angeordneten Markierungskopf umfaßt, welcher um eine zur Bewegungsebene der zu markierenden Produkte parallelen Achse (23) am Ende eines Federungssystems mit elastischer Rückstellung (34) verschwenkbar angeordnet ist, wobei das Federungssystem im wesentlichen senkrecht zur Achse des Förderers wirkt und den Kopf während des gesamten Markiervorganges in Markierstellung hält, und ferner ein Führungssystem (26, 27, 52, 53) aufweist, welches stets die richtige Ausrichtung des Markierungskopfes bestimmt.

7. Vorrichtung nach Anspruch 6,
dadurch gekennzeichnet,
daß das Federungssystem mit elastischer Rückstellung, welches insbesondere durch eine Luftfeder (34) gebildet ist, senkrecht zu der Achse des Förderers gerichtet ist.

8. Vorrichtung nach Anspruch 6 oder 7,
dadurch gekennzeichnet,
daß das Führungssystem durch einen Taster gebildet ist.

9. Vorrichtung nach Anspruch 8,
dadurch gekennzeichnet,
daß der Taster Stangen (26, 52) aufweist, welche um den Markierungskopf (20) angeordnet sind und an ihren Enden Kugeln (27, 53) aufweisen.

10. Vorrichtung nach einem der Ansprüche 6 bis 9,
dadurch gekennzeichnet,
daß die Vorrichtung ein System (46) aufweist, welches den Markierungskopf entsprechend eines bestimmten Arbeitswinkels bei der Annäherung des zu markierenden Produktes ausrichtet.

11. Vorrichtung nach Anspruch 10,
dadurch gekennzeichnet,
daß das Ausrichtsystem für den Markierungskopf bei Annäherung des Gegenstandes durch eine stromabwärts der Gelenkachse (23) einwirkende Luftfeder (46) gebildet ist.

## Claims

1. A method of marking moving products by jets of ink characterised in that the products to be marked are moved in a straight line while facing at least one marking head, the surface or surfaces to be marked being non-parallel to the plane of motion of the products, and the moving surface or surfaces is marked while elastically holding the marking head or heads perpendicular to the surface or surfaces to be marked, at a constant distance from the latter.

2. A method according to claim 1,
characterised in that the products to be marked move while standing on end.

3. A method according to claim 2,
characterised in that the products are marked on two opposite sides.

4. A method according to one of claims 1 to 3, characterised in that it is applied to cylindrical products, notably to marking of paper wound on reels.

5. A method according to claim 4,
characterised in that the cylindrical product is marked so that the marking extends on both sides of the axial plane of fitting.

6. Device for marking moving products by jets of ink, the surface or surfaces to be marked being non-parallel to the plane of movement of the products, characterised in that it comprises a rectilinear conveyor for the products to be marked, at least one marking head (20) arranged above the conveyor or at its side, the head being articulated about an axis (23) parallel to the plane of movement of the products to be marked, at the end of a system for deflection and elastic return (34) acting essentially perpendicularly to the axis of the conveyor, which ensures holding of the head in its marking position during the whole operation, a guiding system (26, 27, 52, 53) determining correct orientation of the marking head at all times.

7. Device according to claim 6, characterised in that the system for deflection and elastic return, such as a pneumatic spring (34) is oriented perpendicularly to the conveyor axis.

8. Device according to claim 6 or 7,
characterised in that the guiding system is a touch-sensitive system.

9. Device according to claim 8, characterised in that the touch-sensitive system comprises stems (26, 52) of which the ends carry balls (27, 53), the stems surrounding the marking head 20.

10. Device according to one of claims 6 to 9, characterised in that it comprises a system (46) orienting the marking head at a predetermined angle of attack on approach of the product to be marked.

11. Device according to claim 10, characterised in that the system orienting the marking head on approach of the product to be marked is a pneumatic spring (46) acting downstream of the articulation axis (23).
